# EUROPÄISCHE PATENTSCHRIFT

(11) **EP 2 459 329 B1**
(45) Veröffentlichungstag und Bekanntmachung des Hinweises auf die Patenterteilung: **30.04.2014**
(21) Anmeldenummer: 10740186.1
(22) Anmeldetag: 21.07.2010
(51) Int. Cl.: B21B 37/68

(54) **VERFAHREN ZUM STEUERN UND/ODER REGELN EINER LAGE EINES EINE WALZSTRASSE DURCHLAUFENDEN METALLBANDS, STEUER- UND/ODER REGELEINRICHTUNG UND WALZSTRASSE**
METHOD FOR CONTROLLING AND/OR REGULATING A BEARING ON A METAL BAND THAT PASSES THROUGH A MILL TRAIN, CONTROL AND/OR REGULATING DEVICE AND MILL TRAIN
PROCÉDÉ DE COMMANDE ET/OU DE RÉGLAGE D'UNE POSITION D'UNE BANDE MÉTALLIQUE PASSANT DANS UNE CHAÎNE DE LAMINAGE, DISPOSITIF DE COMMANDE ET/OU DE RÉGLAGE ET CHAÎNE DE LAMINAGE

(30) Priorität: 30.07.2009 EP 09166811
(43) Veröffentlichungstag der Anmeldung: 06.06.2012
(73) Patentinhaber: Siemens Aktiengesellschaft, 80333 München (DE)
(72) Erfinder: MEISSEN, Reinhard, 91077 Dormitz (DE)
(86) Internationale Anmeldenummer: PCT/EP2010/060514
(87) Internationale Veröffentlichungsnummer: WO 2011/012505

(56) Entgegenhaltungen:
- DE-A1- 3 116 278
- DE-A1- 3 523 483
- JP-A- 57 004 314

## Beschreibung

Die Erfindung betrifft ein Verfahren zum Steuern und/oder Regeln einer Lage eines eine Walzstraße durchlaufenden Metallbands, wobei die Lage des Metallbands relativ zu einem von der Walzstraße umfassten, zum Transport des Bands vorgesehenen Transportbereich erfasst wird, wobei das Metallband mittels einer Arbeitswalze während des Durchlaufens der Walzstraße beeinflusst wird. Ferner betrifft die Erfindung eine Steuer- und/oder Regeleinrichtung für eine Walzstraße sowie eine Walzstraße mit wenigstens einem Walzgerüst, wobei das wenigstens eine Walzgerüst ein Paar Arbeitswalzen umfasst, mit einer Einrichtung zum Schmieren der Arbeitswalzen, mit einer Einrichtung zur Erfassung einer Lage des Bandes relativ zu einem von der Walzstraße umfassten Transportbereich für das Metallband.

Beim Walzen von Metallband ist es für eine hochwertige Prozessierung erforderlich, dass das Band möglichst mittig durch eine Walzstraße läuft. Gewisse Abweichungen von einer mittigen Lage in der Walzstraße können verkraftet werden. Es werden jedoch in der Regel Anstrengungen unternommen, um eine möglichst mittige Bandlage eines Metallbands beim Durchlaufen einer Walzstraße sicherzustellen.

Hierzu ist beispielsweise aus der Patentschrift DE 31 16 278 C2 bekannt, die Lage eines Bandes beim Walzen, insbesondere bei Fertigstraßen von Warmbreitbandwalzwerken, zu steuern. Dazu wird die Bandlage mittels Bandkantengebern erfasst und die Bandlage durch starre Seitenführungen in Kombination mit einer Balkenbiegung beeinflusst. Nachteilig hierbei ist, dass zusätzliche mechanische Einrichtungen erforderlich sind, um eine Bandlagenkorrektur zu erreichen.

Der Erfindung liegt die Aufgabe zugrunde, Mittel bereitzustellen, mittels derer eine Bandlage in einer Walzstraße möglichst unaufwendig und einfach steuerbar bzw. regelbar ist.

Der verfahrensmäßige Teil der Aufgabe wird bei einem gattungsgemäßen Verfahren der eingangs genannten Art dadurch gelöst, dass zur Steuerung und/oder Regelung der Bandlagen ein Schmiermittel in Abhängigkeit von der erfassten Bandlage auf die Arbeitswalze aufgebracht wird. Zur Einstellung der Reibungsverhältnisse im Walzspalt ist in der Regel ohnehin stets eine Schmiereinrichtung zum Schmieren der Arbeitswalzen vorhanden. Durch gezielte Einstellung der Reibungswerte in Längsrichtung der Arbeitswalzen, d.h. in Breitenrichtung des Metallbands, können im Walzspalt unterschiedliche Geschwindigkeiten des Metallbands realisiert werden. Dadurch kann ein gezieltes Verlaufen des Bandes in eine gewünschte Richtung realisiert werden, d.h. eine Bandlage eingestellt werden. Diese Lösung ist unaufwendig und bedarf keiner zusätzlichen mechanischen Komponenten, wie etwa Seitenführungen und/oder zusätzliche Biegerollen. Das erfindungsgemäße Verfahren kann für den gesamten Walzprozess eingesetzt werden, d.h. beim Einfädeln, beim Walzen sowie beim Ausfädeln des Metallbands.

In einer besonders vorteilhaften Ausführungsform der Erfindung wird das Schmiermittel derart auf die Arbeitswalze aufgebracht, dass die Bandmitte des Metallbands einer Transportmittenachse des Transportbereichs angenähert wird. Die Transportmittenachse ist in der Regel die Symmetrieachse der Walzstraße in Transportrichtung des Metallbands. Es kann also durch das Aufbringen von Schmiermittel die Bandlage derart korrigierend beeinflusst werden, dass das Metallband für einen Walzprozess möglichst optimal positioniert ist.

In einer weiteren vorteilhaften Ausführungsform der Erfindung wird das Schmiermittel in Längsrichtung der Arbeitswalzen mit variabler Menge auf die Arbeitswalze aufgebracht. Hierdurch können in besonders einfacher Weise über die Breitenrichtung des Metallbands verschiedene Reibungsverhältnisse eingestellt werden, die ein Steuern und/oder Regeln des Bandlaufs ermöglichen.

Alternativ könnten auch für unterschiedliche Abschnitte der Arbeitswalze in Längsrichtung unterschiedliche Schmiermittel eingesetzt werden, welche wiederum unterschiedliche Reibungsverhältnisse im Walzspalt bedingen könnten. Diese könnten dann gegebenenfalls in konstanter Menge über die Arbeitswalze in Längsrichtung aufgebracht werden. Dies ist jedoch technisch aufwendig und schwieriger in der Handhabung. Zudem bedarf es einer Mehrzahl an zu verwendenden Schmiermitteln.

In einer besonders vorteilhaften Ausführungsform des erfindungsgemäßen Verfahrens werden verschiedene Mengen an Schmiermittel auf eine antriebseitige Hälfte der Arbeitswalze und auf eine bedienseitige Hälfte der Arbeitswalze aufgebracht. Durch diesen effektiven Unterschied in der Schmiermittelmenge für antriebsseitige Hälfte der Arbeitswalze und bedienseitige Hälfte der Arbeitswalze, kann ein effektiver Verlauf des Bandes - je nach Einstellung der Schmiermittelmenge - in Richtung Antriebseite oder Bedienseite realisiert werden.

Vorteilhaft ist es auch, dass zum Steuern und/oder Regeln der Bandlage zusätzlich ein Stelleingriff einer Einrichtung zur Beeinflussung der Bandlage, insbesondere eines Walzgerüsts, verwendet wird. Durch Kombination der verschiedenen Möglichkeiten zur Beeinflussung der Bandlage kann die Bandlage in der Walzstraße mittels verschiedener technischer Beiträge eingestellt werden. Hierdurch wird die Flexibilität des Verfahrens erhöht, da durch die kombinierte Beeinflussung der Bandlage die Grenzen der Beeinflussung der Bandlage weiter ausgedehnt werden können. Als Einrichtung zur Beeinflussung der Bandlage kann jegliche Einrichtung Verwendung finden, welche hierzu geeignet ist. Insbesondere sind hier Walzgerüste zu nennen.

In einer vorteilhaften Ausgestaltung des erfindungsgemäßen Verfahrens wird als zusätzlicher Stelleingriff die Schräglage und/oder die Biegung der Arbeitswalzen des Walzgerüsts verwendet. Die Verwendung der Schräglage und/oder der Biegung der Arbeitswalzen kann besonders vorteilhaft mit der Schmierung der Arbeitswalzen zur Einstellung der Bandlage kombiniert werden, da sich hierdurch ein kombinatorischer Effekt von Anstellung der Walzen, im Sinne von Schräglage und/oder Biegung, und Schmieren der Walzen ergibt. Durch Anwendung der Walzenschmierung zur Einstellung der Bandlage und zusätzlich der Schräglage und/oder Biegung der Arbeitswalzen können die Reibungsverhältnisse im Walzspalt zusätzlich variiert werden und für eine Korrektur der Bandlage eingesetzt werden.

Der vorrichtungsmäßige Teil der Aufgabe wird gelöst, durch eine Steuer- und/oder Regeleinrichtung für eine Walzstraße, mit einem maschinenlesbaren Programmcode, welcher Steuerbefehle aufweist, die bei deren Ausführung die Steuer- und/oder Regeleinrichtung zur Durchführung des Verfahrens nach einem der Ansprüche 1 bis 6 veranlassen.

Ferner wird der vorrichtungsmäßige Teil der Aufgabe gelöst durch eine gattungsgemäße Walzstraße, bei der eine Steuerund/oder Regeleinrichtung nach Anspruch 7 vorgesehen ist, wobei die Einrichtung zum Schmieren und die Einrichtung zur Banderfassung und gegebenenfalls eine zusätzliche Einrichtung zur Beeinflussung der Bandlage, insbesondere ein Walzgerüst, mit der Steuer- und/oder Regeleinrichtung wirkverbunden sind. Das Wirkverbinden der zusätzlichen Einrichtung zur Beeinflussung der Bandlage mit der Steuer- und/oder Regeleinrichtung ist davon abhängig, ob zusätzlich ein Stelleingriff zur Einstellung der Bandlage mittels dieser zusätzlichen Einrichtung vorgesehen werden soll. Falls nicht, ist es auch nicht erforderlich diese mit der Steuereinrichtung nach Anspruch 7 derart wirkzuverbinden, dass diese im Hinblick auf die Einstellung der Bandlage des Metallbands steuerbar und/oder regelbar ist. Übernimmt jedoch die Steuer- und/oder Regeleinrichtung nach Anspruch 7 noch weitere Aufgaben, z.B. die Umsetzung des Stichplans mittels der Walzgerüste, so sind die Walzgerüste bereits aus diesen Gründen mit der Steuer- und/oder Regeleinrichtung wirkzuverbinden.

In einer vorteilhaften Ausgestaltung der erfindungsgemäßen Walzstraße umfasst die Schmiereinrichtung eine Mehrzahl an in Längsrichtung der Arbeitswalzen angeordneten Schmiersegmente, mittels derer Schmiermittel auf die Arbeitswalze aufbringbar ist, wobei die Abgabe von Schmiermittel mittels der einzelnen Schmiersegmente für jedes Schmiersegment einzeln steuerbar und/oder regelbar ist. Dadurch kann individuell in Breitenrichtung des Metallbands Schmiermittel auf die Arbeitswalze gegeben werden, und damit individuell in Breitenrichtung des Metallbands die Reibungsverhältnisse im Walzspalt bereitgestellt werden.

Die Aufgabe wird ebenfalls gelöst durch maschinenlesbaren Programmcode für eine Steuer- und/oder Regeleinrichtung für eine Walzstraße, wobei der Programmcode Steuerbefehle umfasst, welche bei deren Ausführung die Steuer- und/oder Regeleinrichtung zur Durchführung des Verfahrens nach einem der Ansprüche 1 bis 6 veranlassen.

Schließlich wird die Aufgabe gelöst durch ein Speichermedium mit einem darauf gespeicherten maschinenlesbaren Programmcode gemäß Anspruch 10.

Weitere Vorteile der Erfindung ergeben sich aus einem Ausführungsbeispiel, welches anhand der nachfolgenden, schematisch dargestellten Figuren genauer erläutert wird. Es zeigen:
- FIG 1: eine schematische Draufsicht auf eine Walzstraße im idealen Betrieb,
- FIG 2: eine schematische Draufsicht auf eine Walzstraße mit einem zu korrigierenden Bandlauf, und
- FIG 3: eine schematische Seitenansicht der Walzstraße.

FIG 1 zeigt eine Draufsicht auf einen Ausschnitt einer Walzstraße 1. Dieser Ausschnitt zeigt zwei Walzgerüste G1 und G2, wobei durch die Walzgerüste G1 und G2 Metallband B hindurchläuft und dabei gewalzt wird.

Die Walzgerüste G1 bzw. G2 umfassen jeweils ein paar Arbeitswalzen 3, wobei jeweils nur die obere Arbeitswalze 3 des jeweiligen Walzgerüsts G1 bzw. G2 in der Darstellung der FIG 1 sichtbar ist. Etwaige Stützwalzen, Walzgerüstständer, Anstellsysteme usw. sind in FIG 1 nicht dargestellt, jedoch für die Bearbeitung des Metallbands vorhanden.

Das Metallband B wird entlang eines Transportbereichs 2 durch die Walzstraße transportiert. Die Transportbereich 2 kann beispielsweise für den Bereich des Warmwalzens einen Rollengang oder einen Schlingenheber umfassen. Die Transportbereich 2 weist eine Mittenachse M auf. Diese verläuft in der Regel mittig durch die Walzgerüste in Massenflussrichtung. Idealerweise stimmt während des Bearbeitens des Metallbands B die Mitte BM des Metallbands B in Breitenrichtung mit der Transportmittenachse M überein. Weichen die Bandmitte BM und die Transportmittenachse M an irgendeiner Stelle der Walzstraße voneinander ab, so ist die Bandlage für den Walzprozess nicht mehr optimal.

Zur Beeinflussung der Lage BM des Bandes B bzw. der Bandmitte BM relativ zur Transportmittenachse M, ist jeweils in Massenflussrichtung vor dem jeweiligen Walzgerüst G1 und G2 eine Schmiereinrichtung 4 vorgesehen.

Diese dient dem Schmieren der Arbeitswalzen 3 mit Schmiermittel S und damit der Einstellung gewünschter Reibungsverhältnisse im Walzspalt des jeweiligen Walzgerüsts G1 bzw. G2.

Erfindungsgemäß wird die Schmiereinrichtung 4 zum Steuern bzw. Regeln der Lage des Metallbandes innerhalb des Transportbereichs 2 verwendet.

Gemäß FIG 1 ist die Schmiereinrichtung 4 in einer Vielzahl von Schmiersegmenten 5 unterteilt. Ein derartiges Schmiersegment 5 kann bspw. als einzelne Schmiermitteldüse oder als Gruppe von Schmiermitteldüsen ausgebildet sein.

Jedes Schmiersegment 5 kann unabhängig von den anderen Schmiersegmenten 5 der Schmiereinrichtung 4 betrieben werden. Insbesondere kann die Menge des Schmiermittels S, welches durch dieses auf die Arbeitswalze 3 aufgebracht werden soll, individuell eingestellt werden. Dies geschieht gesteuert bzw. geregelt durch die Steuer- und/oder Regeleinrichtung 7 mit der die Schmiereinrichtung 4, insbesondere die einzelnen Schmiersegmente 5, wirkverbunden ist bzw. sind.

Mittels einer Einrichtung 6 zur Erfassung der Bandlage BM relativ zu einem gewünschten Transportbereich 2 des Bandes, beispielsweise mittels Bandkantensensoren oder mittels einer Videokamera, wird eine Bandlage BM, insbesondere eine Abweichung einer Ist-Bandlage BM von einer gewünschten Soll-Bandlage, erfasst.

Anhand einer dieser Abweichung von Ist-Bandlage BM zur Soll-Bandlage ermittelt die Steuer- und/oder Regeleinrichtung 7 Stellsignale für die Schmiereinrichtung 4, insbesondere für die Schmiersegmente 5, und beaufschlagt die Arbeitswalzen 3 derart mit Schmiermittel S, dass der Bandlauf durch die im Walzspalt wirkende Reibung derart verändert wird, dass sich die Ist-Bandlage BM einem gewünschten Soll-Bandlage für einen in Massenflussrichtung nachfolgenden Transportabschnitt auf dem Transportbereich 2 annähert.

Zusätzlich kann die Menge und/oder Verteilung des Schmiermittels S in Längsrichtung der Arbeitswalzen 3 in Abhängigkeit von der antriebsseitigen und bedienseitigen Walzkraft und/oder Anstellung sowie der Walzgeschwindigkeit mit diesem Gerüst erfolgen. Aus diesem Grund werden daher vorzugsweise diese Informationen an die Steuer- und/oder Regeleinrichtung 7 übermittelt, welche diese zur Steuerung der Schmiereinrichtung 4 bzw. der Schmiersegmente 5 heranzieht, bspw. im Rahmen einer Verwendung eines Materialflussmodells zur Beschreibung des Materialflusses im Walzspalt zur Berechnung entsprechender Stellgrößen für die Schmiereinrichtung 4 bzw. der Schmiersegmente 5.

Die Ermittlung der Schmiermittelmengen zum Steuern und/oder Regeln des Bandlaufs kann bspw. mittels eines Modells erfolgen oder aber auch anhand historischer Daten.

Vorzugsweise ist in der Steuer- und/oder Regeleinrichtung 7 ein Modell hinterlegt, welches die Reibungsverhältnisse in Verbindung mit den in Querrichtung wirkenden Kräften auf das Band B beschreibt. Ferner berücksichtigt das Modell den Materialfluss im Walzspalt, welcher durch Keiligkeiten und Säbelbildung ebenfalls Einfluss auf den Bandlauf bzw. die Bandlage nimmt.

Damit ist es möglich, ausgehend von einer erfassten Ist-Bandlage Stellsignale für die Schmiereinrichtung 4, insbesondere für die Stellsegmente 5, derart einzustellen, dass die Bandlage gezielt hin zu einer Sollbandlage verändert wird.

Insbesondere erfolgt die Schmiermittelverteilung im Hinblick auf die Transportmittenachse vorzugsweise asymmetrisch für antriebsseitige Hälfte AH und bedienseitige Hälfte BH der Arbeitswalze 3 bzw. des Walzgerüsts G1 bzw. G2, je nachdem in welche Richtung der Bandlauf beeinflusst werden soll.

Die Steuer- und/oder Regeleinrichtung 7 ist mittels eines maschinenlesbaren Programmcodes 9 dazu ertüchtigt, obiges Verfahren zu veranlassen. Insbesondere kann dieser maschinenlesbare Programmcode 9 mittels eines Speichermediums 8 auf der Steuer- und/oder Regeleinrichtung 7 hinterlegt werden.

Zusätzlich zu den Stelleingriffen an der Schmiereinrichtung 4 kann mittels der Steuer- und/oder Regeleinrichtung 7 zusätzlich ein Stelleingriff an dem Walzgerüst G1 oder G2 vorgesehen werden. Insbesondere kann hierzu die Schräglage der Arbeitswalzen 3 und/oder die Walzenbiegung der Arbeitswalzen genutzt werden. Kann bspw. mit der Schmiereinrichtung 4 alleine kein ausreichend mittiger konstanter Bandlauf hergestellt werden, so können diese zusätzlichen Stellglieder unterstützend eingreifen.

Ferner wird mittels eines Walzmodells 10 sichergestellt, dass der gewünschte Stichplan trotz der veränderten Reibungsverhältnisse im Walzspalt zur Korrektur des Bandlaufs des Metallbands B eingehalten werden kann.

In FIG 1 ist keine asymmetrische Schmierung der Walzen erforderlich, da das Band eine Soll-Bandlage in der Walzstraße 1 einnimmt.

In FIG 2 hingegen ist ein Bandverlauf gezeigt, der in dieser Art und Weise unerwünscht ist. In diesem Fall liegt die Bandmitte BM des Bandes B nicht auf der Transportmittenachse M.

Vielmehr ändert sich die Relativlage der Bandmitte BM von der Transportmittenachse M zwischen den beiden Walzgerüsten G1 und G2 kontinuierlich. Dies kann zu Problemen führen, beispielsweise durch Kollision des Metallbands mit Seitenführungen, welche zumindest abschnittsweise längs des Transportbereichs 2 ggf. vorgesehen sind. Darüber hinaus führt ein derartiges variables Auswandern des Bandes zu nicht unerheblichen Problemen beim Einfädeln, Walzen und Ausfädeln des Metallbands.

Mittels des oben beschriebenen Verfahrens, d.h. durch gezielten Einsatz der Schmiereinrichtungen 4, welche dem jeweiligen Walzgerüst G1 und G2 vorgeordnet sind, kann eine derartige Bandlage in eine Soll-Bandlage überführt werden, bei der die Bandmitte BM und die Transportmittenachse M im Wesentlichen übereinstimmen. Dadurch treten dann beispielsweise in dem Walzgerüst G2 nachgeordneten weiteren Walzgerüsten nur geringe Probleme auf. Auch treten keine durch den Bandlauf bedingten Probleme beim Aufhaspeln des Bandes B auf.

FIG 3 zeigt eine schematische Seitenansicht der Walzstraße 1 aus FIG 1 und 2. Aus dieser Ansicht ist ersichtlich, dass für die jeweilige Arbeitswalze 3 oberhalb und unterhalb des Transportniveaus des Metallbands B eine Schmiereinrichtung 4 existiert, mittels derer die Reibverhältnisse für Ober- und Unterseite des Metallbands B im Walzspalt individuell eingestellt werden können. Dadurch wird ein größtmögliches Maß an Flexibilität für die Einstellung der Reibbedingungen im Walzspalt erreicht.

Im Übrigen unterscheidet sich FIG 3 nicht wesentlich von den in FIG 1 und FIG 2 dargestellten Ausführungen, wobei jedoch in FIG 3 nicht alle vorhandenen Einheiten dargestellt sind. In FIG 3 wurde lediglich die Einrichtung 6 zur Erfassung der Bandlage als Kamera konkretisiert.

Mittels des vorliegenden Verfahrens kann somit in einfacher Art und Weise eine Einstellung der Reibverhältnisse im Walzspalt erfolgen, wodurch eine Einstellung des Bandlaufs bzw. der Bandlage möglich ist, ohne aufwendige zusätzliche Einrichtung in der Walzstraße zu installieren.

## Patentansprüche

1. Verfahren zum Steuern und/oder Regeln einer Lage (BM) eines eine Walzstraße (1) durchlaufenden Metallbands (B), wobei eine Lage (BM) des Metallbandes (B) relativ zu einem von der Walzstraße umfassten, für den Transport des Metallbands vorgesehenen Transportbereich (2) erfasst wird, wobei das Metallband (B) mittels einer Arbeitswalze (3) während des Durchlaufens der Walzstraße (1) beeinflusst wird,
**dadurch gekennzeichnet, dass** zur Steuerung und/oder Regelung der Bandlage (BM) Schmiermittel (S) in Abhängigkeit von der erfassten Bandlage (BM) auf die Arbeitswalze (3) aufgebracht wird.

2. Verfahren nach Anspruch 1,
**dadurch gekennzeichnet, dass** Schmiermittel (S) derart auf die Arbeitswalze (3) aufgebracht wird, dass die Bandmitte (BM) des Metallbands einer Transportmittenachse (M) des Transportbereichs (2) angenähert wird.

3. Verfahren nach Anspruch 1 oder 2,
**dadurch gekennzeichnet, dass** das Schmiermittel (S) in Längsrichtung der Arbeitswalze mit variabler Menge auf die Arbeitswalze (3) aufgebracht wird.

4. Verfahren nach einem der vorhergehenden Ansprüche,
**dadurch gekennzeichnet, dass** verschiedene Mengen an Schmiermittel (S) auf eine antriebsseitige Hälfte (AH) der Arbeitswalze und auf eine bedienseitige Hälfte (BH) der Arbeitswalze (3) aufgebracht werden.

5. Verfahren nach einem der vorhergehenden Ansprüche,
**dadurch gekennzeichnet, dass** zum Steuern und/oder Regeln der Bandlage (BM) zusätzlich ein Stelleingriff einer Einrichtung (G1, G2) zur Beeinflussung der Bandlage (BM), insbesondere eines Walzgerüsts (G1, G2), zur Einstellung des Bandlage (BM) verwendet wird.

6. Verfahren nach Anspruch 5,
**dadurch gekennzeichnet, dass** als zusätzlicher Stelleingriff die Schräglage und/oder die Biegung der Arbeitswalzen (3) des Walzgerüsts (G1, G2) verwendet wird.

7. Steuer- und/oder Regeleinrichtung (7) für eine Walzstraße (1), mit einem maschinenlesbaren Programmcode (9), welcher Steuerbefehle aufweist, die bei deren Ausführung die Steuer- und/oder Regeleinrichtung (7) zur Durchführung des Verfahrens nach einem der vorhergehenden Ansprüche veranlassen.

8. Walzstraße (2) mit wenigstens einem Walzgerüst (G1, G2), wobei das wenigstens eine Walzgerüst (G1, G2)ein Paar Arbeitswalzen (3) umfasst, mit einer Einrichtung (4) zum Schmieren der Arbeitswalzen (3), mit einer Einrichtung (6) zum Erfassen einer Lage (BM) des Bandes (B) relativ zu einem von der Walzstraße (1) umfassten Transportbereich (2) für das Metallband (B),
**gekennzeichnet durch** eine Steuer- und/oder Regeleinrichtung (7) nach Anspruch 7, wobei die Einrichtung (4) zum Schmieren und die Einrichtung (6) zur Bandlagenerfassung und ggf. eine zusätzliche Einrichtung (G1, G2) zur Beeinflussung der Bandlage (BM), insbesondere das Walzgerüst (G1, G2), mit der Steuer und/oder Regeleinrichtung (7) wirkverbunden sind.

9. Walzstraße nach Anspruch 8,
**dadurch gekennzeichnet, dass** die Schmiereinrichtung (4) eine Mehrzahl an in Längsrichtung der Arbeitswalze (3) angeordneten Schmiersegmenten (5) umfasst, mittels derer Schmiermittel (S) auf wenigstens eine der Arbeitswalzen (3) aufbringbar ist, wobei die Abgabe von Schmiermittel (S) mittels der einzelnen Schmiersegmente (5) für jedes Schmiersegment (5) einzeln steuerbar und/oder regelbar ist.

10. Maschinenlesbarer Programmcode (9) für eine Steuer- und/oder Regeleinrichtung (7) für eine Walzstraße (1), wobei der Programmcode (9) Steuerbefehle umfasst, welche bei deren Ausführung die Steuer- und/oder Regeleinrichtung (7) zur Durchführung des Verfahrens nach einem der Ansprüche 1 bis 6 veranlassen.

11. Speichermedium (8) mit einem darauf gespeicherten maschinenlesbaren Programmcode (9) gemäß Anspruch 10.

## Claims

1. Method for controlling and/or regulating a location (BM) of a metal strip (B) passing through a rolling mill train (1), wherein a location (BM) of the metal strip (B) relative to a transport region (2) comprised by the rolling mill train,
provided for the transport of the metal strip, is detected, wherein the metal strip (B) is influenced by means of a working roller (3) during passage of the strip through the rolling mill train (1),
**characterised in that**, for control and/or regulation of the strip location (BM), lubricant (S) is applied to the working roller (3), depending on the detected strip location (BM).

2. Method according to claim 1,
**characterised in that** lubricant (S) is applied to the working roller (3) such that the strip centre (BM) of the metal strip approaches a central transport axis (M) of the transport region (2).

3. Method according to claim 1 or 2,
**characterised in that** the lubricant (S) is applied in the longitudinal direction of the working roller in a variable amount to the working roller (3).

4. Method according to one of the previous claims,
**characterised in that** different amounts of lubricant (S) are applied to a drive-side half (AH) of the working roller and to an operating-side half (BH) of the working roller (3).

5. Method according to one of the preceding claims,
**characterised in that**, for control and/or regulation of the strip location (BM), an adjustment intervention of a device (G1, G2) for influencing the strip location (BM), especially of a roll stand (G1, G2) to adjust the strip location (BM) is also used.

6. Method according to claim 5,
**characterised in that** the angled position and/or the deflection of the working rollers (3) of the roll stand (G1, G2) is used as the additional adjustment intervention.

7. Control and/or regulating device (7) for a rolling mill train (1) with a machine-readable program code (9) which comprises control commands which, when executed, cause the control and/or regulating device (7) to carry out the method according to one of the preceding claims.

8. Rolling mill train (2) with at least one roll stand (G1, G2), with the at least one roll stand (G1, G2) comprising a pair of working rollers (3), with a device (4) for lubricating the working rollers (3), with a device (6) for detecting a location (BM) of the strip (B) relative to a transport region (2) for the metal strip (B) comprised by the rolling mill train (1),
**characterised by** a control and/or regulating device (7) according to claim 7, with the device (4) for lubrication and the device (6) for strip location detection and if necessary an additional device (G1, G2) for influencing the strip location (BM), especially the roll stand (G1, G2) being functionally connected to the control and/or regulating device (7).

9. Rolling mill train according to claim 8,
**characterised in that** the lubricating device (4) comprises a plurality of lubricating segments (5) arranged in the longitudinal direction of the working roller (3), by means of which lubricant (S) is able to be applied to at least one of the working rollers (3), wherein the dispensing of lubricant (S) by means of the individual lubrication segments (5) is able to be controlled and/or regulated individually for each lubrication segment (5).

10. Machine-readable program code (9) for a control and/or regulating device (7) for a rolling mill train (1), wherein the program code (9) comprises control commands which, when executed, cause the control and/or regulation device (7) to execute the method according to one of claims 1 to 6.

11. Storage medium (8) with a machine-readable program code (9) according to claim 10 stored thereon.

## Revendications

1. Procédé de commande et/ou de réglage d'une position ( BM ) d'un feuillard ( B ) métallique passant dans un train de laminoir ( 1 ), une position ( BM ) du feuillard ( B ) métallique par rapport à une zone ( 2 ) de transport du feuillard métallique embrassé par le train de laminoir étant détectée, le feuillard ( B ) métallique étant influencé au moyen d'un cylindre ( 3 ) de travail pendant le passage dans le train de laminoir ( 1 ),
**caractérisé en ce que**, pour la commande et/ou le réglage de la position ( BM ) du feuillard, on dépose de l'agent ( S ) lubrifiant sur le cylindre ( 3 ) de travail en fonction de la position ( BM ) du feuillard qui est détectée.

2. Procédé suivant la revendication 1,
**caractérisé en ce que** l'on dépose l'agent ( S ) lubrifiant sur le cylindre ( 3 ) de travail de manière à ce que le milieu ( BM ) du feuillard métallique tende vers un axe ( M ) médian de transport de la zone ( 2 ) de transport.

3. Procédé suivant la revendication 1 ou 2,
**caractérisé en ce que** l'on dépose l'agent ( S ) lubrifiant sur le cylindre ( 3 ) de travail en une quantité variable dans la direction longitudinale du cylindre de travail.

4. Procédé suivant l'une des revendications précédentes,
**caractérisé en ce que** l'on dépose des quantités différentes d'agent ( S ) lubrifiant sur une moitié ( AH ) du cylindre de travail du côté de l'entraînement et sur une moitié ( BH ) du cylindre ( 3 ) de travail du côté de l'opérateur.

5. Procédé suivant l'une des revendications précédentes,
**caractérisé en ce que**, pour la commande et/ou le réglage de la position ( BM ) du feuillard, on utilise supplémentairement une intervention de réglage d'un dispositif ( G1, G2 ) influençant la position ( BM ) du feuillard, notamment d'une cage ( G1, G2 ) de laminoir, pour le réglage de la position ( BM ) du feuillard.

6. Procédé suivant la revendication 5,
**caractérisé en ce que** l'on utilise comme intervention de réglage supplémentaire la position inclinée et/ou la flexion des cylindres ( 3 ) de travail de la cage ( G1, G2 ) de laminoir.

7. Dispositif ( 7 ) de commande et/ou de réglage d'un train de laminoir ( 1 ) ayant un code ( 9 ) de programme pouvant être exécuté par une machine et ayant des instructions de commande qui, lorsqu'elles sont exécutées, font que le dispositif ( 7 ) de commande et/ou de réglage effectue le procédé suivant l'une des revendications précédentes.

8. Train de laminoir ( 2 ) ayant au moins une cage ( G1, G2 ) de laminoir dans lequel la au moins une cage ( G1, G2 ) de laminoir comprend une paire de cylindres ( 3 ) de travail, ayant un dispositif ( 4 ) de lubrification des cylindres ( 3 ) de travail, un dispositif ( 6 ) de détection d'une position ( BM ) du feuillard (B) par rapport à une zone ( 2 ) de transport du feuillard ( B ) métallique embrassé par le train de laminoir ( 1 ),
**caractérisé par** un dispositif ( 7 ) de commande et/ou de réglage suivant la revendication 7, le dispositif ( 4 ) de lubrification et le dispositif ( 6 ) de détection de la position du feuillard et le cas échéant un dispositif ( G1, G2 ) supplémentaire influençant la position (BM) du feuillard, notamment la cage ( G1, G2 ) de laminoir, étant reliés en action au dispositif ( 7 ) de commande et/ou de réglage.

9. Train de laminoir suivant la revendication 8,
**caractérisé en ce que** le dispositif ( 4 ) de lubrification comprend une pluralité de segments ( 5 ) de lubrification, qui sont disposés dans la direction longitudinale du cylindre ( 3 ) de travail et au moyen desquels de l'agent ( S ) lubrifiant peut être déposé sur au moins l'un des cylindres ( 3 ) de travail, la distribution de l'agent ( S ) lubrifiant au moyen des segments ( 5 ) de lubrification individuels pouvant être commandée et/ou réglée individuellement pour chaque segment ( 5 ) de lubrification.

10. Code ( 9 ) de programme pouvant être exécuté par une machine pour un dispositif ( 7 ) de commande et/ou de régulation d'un train de laminoir ( 1 ), dans lequel le code ( 9 ) de programme comprend des instructions de commande qui, lorsqu'elles sont exécutées, font que le dispositif ( 7 ) de commande et/ou de régulation effectue le procédé suivant l'une des revendications 1 à 6.

11. Support ( 8 ) de mémoire ayant un code ( 9 ) de programme suivant la revendication 10 qui peut être exécuté par une machine et qui y est mémorisé.
